# DEMANDE DE BREVET EUROPEEN

(11) **EP 1 785 071 A1**
(43) Date de publication de la demande: **16.05.2007**
(21) Numéro de dépôt: 06291735.6
(22) Date de dépôt: 07.11.2006
(51) Int. Cl.: A47C 23/06

(54) **Support de lattes et surface d'appui à lattes obtenue**

(30) Priorité: 10.11.2005 FR 0511453
(71) Demandeur: Créations André Renault, 44530 Saint Gildas des Bois (FR)
(72) Inventeur: Dupau, Pascal, 44500 La Baule (FR); Le Glaunec, Thierry, 56130 Saint Dolay (FR)
(74) Mandataire: Laget, Jean-Loup

(57) **Abrégé**

L'invention concerne un support (1) de latte(s) (2), notamment de latte(s) de lit ou autre dispositif porte-charge, pour la réalisation de surface d'appui à lattes (2) entre deux longerons (3), ce support (1) de latte (2) comprenant au moins une section (4) de fixation audit longeron (3), une section (5) de palier(s) (5A) servant à la réception de l'extrémité d'au moins une latte (2) et, interposée entre lesdites sections (4, 5), une section (6) de suspension élastique réglable en dureté, l'organe (13) de réglage de la dureté de la section (6) de suspension agissant simultanément sur la dureté d'une part, de la section (6) de suspension et d'autre part, de la ou des latte(s) (2) portée(s) par ledit support (1), à l'état inséré d'une latte (2) dans un palier (5A).

Ce support est caractérisé en ce que la section (6) de suspension se présente sous forme d'un bras (7) de suspension s'étendant sous la latte (2) à l'état inséré de la latte (2) dans ledit palier (5A), ce bras (7) de suspension, relié à l'une de ses extrémités, d'une part à la section (4) de fixation, d'autre part à la section (5) de palier, étant équipé à son extrémité opposée d'une pièce (10) élastiquement déformable de liaison à la ou aux lattes (2).

Application : support de latte pour plan de couchage ou d'assise.

## Description

La présente invention concerne un support de latte(s), notamment de latte(s) de lit ou autre dispositif porte-charge, pour la réalisation de surface d'appui à lattes entre deux longerons ainsi qu'une surface d'appui à lattes entre deux longerons obtenue à l'aide d'au moins deux supports de latte(s) du type précité.

Elle concerne plus particulièrement un support de latte comprenant au moins une section de fixation audit longeron, une section de palier(s) servant à la réception de l'extrémité d'au moins une latte et, interposée entre lesdites sections, une section de suspension élastique réglable en dureté, l'organe de réglage de la dureté agissant simultanément sur la dureté de la latte et celle de la section de suspension.

Les supports de latte(s), notamment pour la réalisation de surface d'appui à lattes, telle que sommier à lattes, sont bien connus à ceux versés dans cet art. Un exemple de réalisation d'un tel support de lattes est notamment décrit dans le brevet FR-A-2.757.754 du présent demandeur.

Pour ménager une surface d'appui à lattes entre deux longerons à l'aide de tels supports de latte(s), on positionne les supports de latte(s) en regard et on solidarise chaque support de latte à un longeron, chaque extrémité d'une latte étant insérée dans un palier de la section de palier de chaque support de latte.

Pour accroître le confort de l'utilisation, en particulier dans le cas d'une application à la réalisation d'une surface de couchage ou d'assise, il peut être prévu un dispositif de réglage de la dureté des lattes. Il existe aujourd'hui essentiellement deux familles de dispositif de réglage de la dureté connues.

La première famille de dispositifs concerne les dispositifs de réglage de la dureté de la latte. Dans de tels dispositifs, la latte, destinée à être insérée dans un support de latte, est doublée d'une seconde latte venant se superposer à la latte insérée dans le palier du support de latte. Un curseur est positionné à coulissement sur les deux lattes superposées et permet, en fonction de sa position, proche du support de latte, ou proche du milieu de la latte, de faire varier à volonté la dureté de la latte. Une telle solution ne permet toutefois pas d'agir sur le support de latte(s) proprement dit. En conséquence, si la section de suspension du support de latte est une section de suspension très molle, il est probable que le confort de l'utilisateur ne sera pas accru par le réglage de la dureté opéré au niveau de la latte.

Une seconde famille de dispositifs concerne les dispositifs qui agissent sur le réglage de la dureté de la section de suspension. Ces dispositifs sont en général constitués d'une molette apte à passer d'une position à une autre, le passage d'une position à une autre entraînant le déplacement d'une butée mobile qui empêche ou non, au niveau de chaque support de latte(s), le rapprochement de la section de palier de la section de fixation en fonction de sa position. Ainsi, pour un réglage en position ferme ou dure de la suspension, la butée mobile est positionnée de manière telle qu'elle empêche le rapprochement de la section de palier de la section de fixation au niveau du support de latte alors que pour un réglage mou ou doux de la suspension, la butée mobile est positionnée de manière telle qu'elle autorise un rapprochement de la section de palier de la section de fixation du support de latte(s) à l'état chargé ou sollicité du support de latte(s). L'inconvénient de cette deuxième solution est que dans le cas où les lattes sont particulièrement flexibles, le seul réglage de la dureté de la suspension ne permet pas d'accroître de manière importante le confort de l'utilisateur, la surface continuant à ployer sous le poids de l'utilisateur au niveau des lattes.

Ce même inconvénient est présent dans le support de latte décrit dans le brevet EP-0.512.569 où l'organe de réglage ne peut être considéré comme apte à régler la dureté de la latte du fait de sa conception. En effet, rien n'empêche la latte de ployer dans sa zone médiane à l'état chargé.

Un but de la présente invention est donc de proposer un support de latte(s) et une surface d'appui à latte(s) obtenue à partir de tels supports de latte(s) dont les conceptions sont améliorées en permettant un réglage efficace de la dureté de l'ensemble de la surface d'appui à lattes.

Un autre but de la présente invention est de proposer un support de latte(s) et une surface d'appui ménagée à l'aide de tels supports dont les conceptions permettent un réglage homogène de la dureté de la surface d'appui sur la totalité de l'aire délimitée par ladite surface.

A cet effet, l'invention a pour objet un support de latte(s), notamment de latte(s) de lit ou autre dispositif porte-charge, pour la réalisation de surface d'appui à lattes entre deux longerons, ce support de latte comprenant au moins une section de fixation audit longeron, une section de palier(s) servant à la réception de l'extrémité d'au moins une latte et, interposée entre lesdites sections, une section de suspension élastique réglable en dureté, l'organe de réglage de la dureté de la section de suspension agissant simultanément sur la dureté d'une part, de la section de suspension et d'autre part,, de la ou des latte(s) portée(s) par ledit support, à l'état inséré d'une latte dans un palier, caractérisé en ce que la section de suspension se présente sous forme d'un bras de suspension s'étendant sous la latte, à l'état inséré de la latte dans ledit palier, ce bras de suspension, relié à l'une de ses extrémités, d'une part à la section de fixation, d'autre part à la section de palier, étant équipé à son extrémité opposée d'une pièce élastiquement déformable de liaison à la ou aux lattes.

La liaison de l'extrémité du bras de suspension à la latte par une pièce élastiquement déformable présente un grand nombre d'avantages. Elle empêche l'affaissement du bras lors d'un réglage dur de la suspension, c'est-à-dire lorsque le curseur est en appui sur ladite extrémité. Cette pièce élastiquement déformable empêche encore un claquement du bras contre la latte à l'état chargé. Enfin, elle retient le curseur et empêche son déplacement au-delà de ladite extrémité du bras. De manière générale, la conception du bras permet d'accroître les possibilités de réglage de la dureté de la latte en agissant en un point voisin de la zone médiane de ladite latte.

Grâce au fait que l'organe de réglage agit à la fois sur la dureté de la section de suspension et sur la dureté de la latte, tout risque de fléchissement de la latte lors d'un réglage ferme de la suspension est évité de même qu'un affaissement de la suspension lors d'un réglage dur de la latte. Les réglages sont désormais cohérents entre latte et section de suspension.

Selon une forme de réalisation préférée de l'invention, à son extrémité opposée à celle équipée d'une pièce élastiquement déformable de liaison à la latte, le bras de suspension se divise en deux branches, l'une des branches, statique, reliant le bras à la section de fixation du support, l'autre branche, dynamique, reliant le bras à la section de palier, le point d'intersection desdites branches constituant le point pivot du bras dont l'amplitude de déplacement angulaire est réglée par la position de l'organe de réglage sur la latte. Cette disposition permet dans certaines conditions de bloquer la suspension ou à l'inverse d'accroître la plage de déformation de l'ensemble latte et suspension. Le bras de suspension, tel qu'un bras oscillant, et la latte tendant à se rapprocher à l'état chargé du support, l'organe de réglage est commandé en déplacement sur ou le long de la latte pour modifier les possibilités de rapprochement entre bras et latte et par suite le réglage de la dureté. En position de réglage de la dureté maximale, l'organe de réglage est disposé à, ou au voisinage de, l'extrémité du bras de suspension équipé d'une pièce élastiquement déformable de liaison à la latte et empêche ou limite au maximum tout rapprochement entre bras et latte. De préférence, l'organe de réglage de la dureté de la section de suspension est un curseur avec une embase pouvant coulisser le long d'au moins une latte, la pointe du curseur se déplaçant à la surface du bras de suspension.

L'invention a encore pour objet une surface d'appui à lattes entre deux longerons, du type comprenant au moins deux supports de latte(s) positionnés en regard et solidarisés chacun à un longeron, chaque support de latte(s) comprenant au moins une section de fixation à un longeron, une section de palier servant à la réception de l'extrémité d'au moins une latte et, interposée entre lesdites sections, une section de suspension élastique réglable en dureté, l'organe de réglage de la dureté de la section de suspension d'un support de latte agissant simultanément sur la dureté d'une part, de la section de suspension et d'autre part, de la ou des lattes portées par ledit support, caractérisée en ce que la section de suspension se présente sous forme d'un bras de suspension s'étendant sous la latte à l'état inséré de la latte dans ledit palier, ce bras de suspension, relié à l'une de ses extrémités, d'une part à la section de fixation, d'autre part à la section de palier, étant équipé à son extrémité opposée d'une pièce élastiquement déformable de liaison à la ou aux lattes.

L'invention sera bien comprise à la lecture de la description suivante d'exemples de réalisation, en référence aux dessins annexés dans lesquels :
la figure 1 représente une vue en perspective d'une surface d'appui délimitée à l'aide de lattes et de supports de lattes conformes à l'invention ;
la figure 2 représente une vue en perspective d'un support de latte(s) conforme à l'invention, l'organe de réglage de la dureté étant représenté à côté du reste du support de latte(s) ;
les figures 3A et 3B représentent une vue en coupe d'une surface d'appui obtenue à partir de deux supports de lattes et de deux lattes, le réglage de la dureté étant de type ferme et
les figures 4A et 4B représentent une vue en coupe d'une surface d'appui délimitée à l'aide de lattes et de supports de latte, le réglage opéré étant un réglage de type intermédiaire et
les figures 5A et 5B représentent une vue en coupe d'une surface d'appui obtenue à partir de deux supports de lattes et de deux lattes, le réglage de la dureté étant de type doux.

Comme mentionné ci-dessus, le support 1 de latte(s) 2, objet de l'invention, est plus particulièrement destiné à permettre, par coopération avec un support de latte(s) en regard, de ménager une surface d'appui à lattes entre deux longerons 3 en vue notamment de la réalisation de surface de couchage ou d'assise, telle qu'en particulier un sommier à lattes. Les longerons 3 peuvent être réalisés sous forme d'éléments continus ou discontinus, articulés ou non. Cette surface d'appui à lattes 2 comprend au moins deux supports 1 de latte(s) positionnés en regard et solidarisés chacun à un longeron 3, la ou les lattes 2 reliant entre eux lesdits supports 1 de latte. Généralement, une telle surface comprend sur chacun des longerons, une pluralité de supports de lattes. Chaque support porte une ou plusieurs lattes. Ces lattes 2 peuvent constituer des lattes de lit ou de tout autre dispositif porte-charge.

Chaque support 1 de latte(s) 2 pour la réalisation d'une surface d'appui à lattes entre deux longerons 3 comprend au moins une section 4 de fixation à un longeron 3, une section 5 de palier(s) 5A servant à la réception de l'extrémité d'au moins une latte 2 et, interposée entre lesdites sections 4, 5, une section 6 de suspension élastique réglable en dureté. Dans tous les exemples représentés, la section 5 de palier 5A à latte a été représentée de manière à recevoir deux lattes s'étendant parallèlement l'une par rapport à l'autre. La section 5 comporte donc deux paliers 5A.

A l'état inséré d'une latte 2 ou de chacune des lattes 2 dans un palier 5A, l'organe 13 de réglage de la dureté de la section de suspension agit simultanément sur la dureté de la section 6 de suspension et sur la dureté de la ou des latte(s) 2 portée(s) par ledit support 1 comme l'illustrent les figures 3 et 4.

Pour permettre l'obtention d'une telle action simultanée de l'organe 13 de réglage de la dureté, à la fois sur la suspension et sur les lattes, la section 6 de suspension se présente sous forme d'un bras 7 de suspension s'étendant sous la latte 2, à l'état inséré de la latte 2 dans le palier 5A. Bien évidemment, dans le cas de plusieurs lattes au niveau de la section 5 de palier, le bras 7 de suspension s'étend sous l'ensemble des lattes. Ce bras 7 de suspension tend à se rapprocher de la latte 2 à l'état chargé dudit support 1, comme l'illustrent les figures 5A et 5B dans lesquelles le bras de suspension est représenté dans une position correspondant à une position dans laquelle un effort de poussée est exercé soit au niveau de la latte, soit au niveau des supports de latte(s), cet effort de poussée résultant par exemple du couchage d'une personne sur la surface d'appui à lattes ménagée.

De manière caractéristique à l'invention, le bras 7 de suspension est relié à l'une de ses extrémités d'une part à la section 4 de fixation, d'autre part à la section 5 de palier et est équipé, à son extrémité opposée, d'une pièce 10 élastiquement déformable de liaison à la ou aux lattes 2. Cette liaison 10 élastiquement déformable est ici constituée par une structure creuse en forme générale d'anneau 11, élastiquement déformable à l'écrasement, surmonté d'une barrette 12 prenant appui contre la face du dessus d'au moins une latte du support de latte. Cette barrette 12 peut librement coulisser le long de la latte lors d'une déformation de la latte. L'anneau 11 ne nuit quant à lui en rien à la déformation de la latte ou du bras 7. La latte 2 se trouve insérée entre la face inférieure de la barrette 12 et le sommet de l'anneau 11. A son extrémité opposée, le bras 7 de suspension se divise en deux branches 8, 9, l'une des branches, statique, représentée en 8 aux figures, relie le bras 7 à la section 4 de fixation du support 1, l'autre branche, dite dynamique et représentée en 9 aux figures, relie le bras 7 à la section 5 de palier. Le point d'intersection desdites branches 8, 9 constitue le point pivot du bras 7 dont l'amplitude de déplacement angulaire est réglée par la position de l'organe 13 de réglage sur la latte 2. Le bras 7 de suspension peut donc être considéré comme un bras oscillant pour autoriser un rapprochement entre bras 7 et latte 2 à l'état chargé du support 1 et/ou de la latte. Grâce à cette disposition et comme l'illustrent les figures 3A à 5B, il est possible, en coopération avec l'organe 13 de réglage de la dureté, de modifier le réglage de la dureté de la latte et/ou de la suspension.

L'organe 13 de réglage, réalisé sous forme d'une pièce rigide, est, quant à lui, commandé en déplacement sur, ou le long de, la latte 2 pour modifier les possibilités de rapprochement entre bras 7 et latte 2. En position de réglage de la dureté maximale (figures 3A, 3B), l'organe 13 de réglage est disposé, à ou au voisinage de l'extrémité du bras 7 de suspension équipée de la pièce 10 de liaison à ladite latte et empêche ou limite au maximum tout rapprochement entre bras 7 et latte 2. Cette impossibilité de rapprochement correspond aux blocages de la section 6 de suspension et du fléchissement de la latte 2. Cette position est plus particulièrement représentée aux figures 3A et 3B. En effet, lorsque le curseur est positionné au voisinage de l'extrémité du bras 7 de suspension, équipée de la pièce 10 élastiquement déformable, ce curseur empêche le déplacement dans le sens d'un rapprochement du bras 7 de suspension de la latte 2 et empêche, parallèlement, le fléchissement de la latte 2 positionnée au-dessus du bras 7 de suspension. Il en résulte un réglage de la suspension appelé réglage dur ou ferme de ladite suspension et de la latte. A l'inverse, lorsque l'organe 13 de réglage, comme l'illustrent les figures 5A et 5B, est positionné au voisinage de l'extrémité du bras 2 de suspension reliée à la section 4 de fixation et à la section 5 de palier, le bras 7 de suspension peut, à l'état chargé du support de latte(s) ou de la latte, se rapprocher de la latte 2 assurant alors un amortissement de l'ensemble. De la même manière, la latte 2 peut librement fléchir. Le réglage obtenu est alors un réglage dit doux ou mou. Ce réglage peut s'opérer sur une large plage. Dans cette position de l'organe 13 de réglage, ce dernier vient en fin de course en appui sur la branche 8 statique du bras 7. Bien évidemment, l'organe de réglage peut occuper l'ensemble des positions intermédiaires entre ces deux positions extrêmes en fonction du réglage de dureté souhaité, comme l'illustrent les figures 4A et 4B où l'organe 13 de réglage se positionne à l'aplomb du pivot du bras. Dès que l'organe 13 de réglage vient par sa base en appui sur le bras, il empêche toute déformation de la suspension.

Il doit être noté que le bras de suspension, dont une extrémité est reliée d'une part à la section 4 de fixation, d'autre part à la section 5 de palier, peut être réalisé d'une seule pièce avec au moins l'une desdites sections. Ainsi, la section 4 de fixation et l'extrémité dudit bras peuvent être réalisées d'une seule pièce. De la même manière, les paliers 5A de la section 5 de palier et l'extrémité dudit bras portant lesdits paliers peuvent être réalisés d'une seule pièce. Il en résulte une simplicité de la construction. Parallèlement, le bras 7 et sa pièce 10 élastiquement déformable de liaison à la latte 2 peuvent également être réalisées d'une seule pièce.

L'organe 13 de réglage de la dureté se présente quant à lui sous forme d'un curseur avec une embase 14 pouvant coulisser le long d'au moins une latte 2. La pointe 15 du curseur se déplace à la surface du bras 7 de suspension. La surface du bras 7 de suspension peut alors délimiter, sur au moins une partie de sa longueur, un chemin de guidage 16 pour la pointe 15 du curseur. Ce chemin de guidage 16 est conformé en fonction du réglage de la dureté souhaitée.

Comme cela a été mentionné ci-dessus, la section 5 de palier 5A peut comporter au moins deux paliers 5A servant chacun à la réception de l'extrémité d'une latte 2, lesdits paliers 5A étant reliés à une section 4 de fixation commune par une section 6 de suspension élastique commune. Ainsi, un même support 1 de lattes 2 est équipé de deux paliers 5A mais d'un seul bras 7 de suspension et d'une seule section 4 de fixation à un longeron 3.

Comme mentionné ci-dessus, le fonctionnement d'un tel ensemble pour le réglage de la dureté d'une suspension est le suivant.

Une fois chaque support 1 de latte(s) fixé à un longeron 3, de manière telle que les supports 1 de latte(s) puissent s'étendre en regard l'un de l'autre, et la ou les latte(s) 2 insérées dans les paliers 5A desdits supports 1, l'organe de réglage, réalisé sous forme d'un curseur dont l'embase 14 coulisse le long des lattes tandis que la pointe 15 vient, dans certaines positions, en appui sur la surface du bras 7 de suspension, est ajusté en position de manière à être rapproché soit de l'extrémité du bras de suspension équipée des paliers porte-latte, soit de l'extrémité du bras 7 de suspension équipée d'une liaison 10 élastique aux lattes en fonction de la dureté souhaitée. Plus le curseur est rapproché de la liaison 10 élastique, plus le réglage de la dureté est un réglage ferme. A l'inverse, plus le curseur est rapproché des paliers, plus le réglage à la fois de la dureté de la suspension et de la dureté de la latte est un réglage doux autorisant alors une déformation notamment par oscillation du bras de suspension dans le sens d'un rapprochement d'avec la latte. Il suffit de faire coulisser le curseur le long du chemin de guidage formé par les lattes pour modifier à volonté le réglage de la dureté.

Dans le cas d'une surface d'appui équipée de deux supports de latte(s) reliés entre eux par une ou plusieurs lattes, bien évidemment chaque support de latte est équipé de son organe de réglage.

Dans les exemples représentés, la section de fixation au longeron, la section de palier et la section de suspension d'un support de latte ont été réalisées sous forme d'une seule pièce. Cette pièce est généralement une pièce plastique qui peut être réalisée par moulage par exemple par injection.

## Revendications

1. Support (1) de latte(s) (2), notamment de latte(s) de lit ou autre dispositif porte-charge, pour la réalisation de surface d'appui à lattes (2) entre deux longerons (3), ce support (1) de latte (2) comprenant au moins une section (4) de fixation audit longeron (3), une section (5) de palier(s) (5A) servant à la réception de l'extrémité d'au moins une latte (2) et, interposée entre lesdites sections (4, 5), une section (6) de suspension élastique réglable en dureté, l'organe (13) de réglage de la dureté de la section (6) de suspension agissant simultanément sur la dureté d'une part, de la section (6) de suspension et d'autre part, de la ou des latte(s) (2) portée(s) par ledit support (1), à l'état inséré d'une latte (2) dans un palier (5A),
**caractérisé en ce que** la section (6) de suspension se présente sous forme d'un bras (7) de suspension s'étendant sous la latte (2), à l'état inséré de la latte (2) dans ledit palier (5A), ce bras (7) de suspension, relié à l'une de ses extrémités, d'une part à la section (4) de fixation, d'autre part à la section (5) de palier, étant équipé à son extrémité opposée d'une pièce (10) élastiquement déformable de liaison à la ou aux lattes (2).

2. Support (1) de latte(s) (2) selon la revendication 1,
**caractérisé en ce que**, à son extrémité opposée à celle équipée d'une pièce (10) élastiquement déformable de liaison à la latte (2), le bras de suspension se divise en deux branches (8, 9), l'une (8) des branches, statique, reliant le bras (7) à la section (4) de fixation du support (1), l'autre branche (9), dynamique, reliant le bras (7) à la section (5) de palier, le point d'intersection desdites branches (8, 9) constituant le point pivot du bras (7) dont l'amplitude de déplacement angulaire est réglée par la position de l'organe (13) de réglage sur la latte (2).

3. Support (1) de latte(s) (2) selon l'une des revendications 1 et 2,
**caractérisé en ce que** le bras (7) de suspension, tel qu'un bras oscillant, et la latte (2) tendant à se rapprocher à l'état chargé du support (1), l'organe (13) de réglage est commandé en déplacement sur ou le long de la latte (2) pour modifier les possibilités de rapprochement entre bras (7) et latte (2) et par suite le réglage de la dureté.

4. Support (1) de latte(s) (2) selon l'une des revendications 1 à 3,
**caractérisé en ce que**, en position de réglage de la dureté maximale, l'organe (13) de réglage est disposé à, ou au voisinage de, l'extrémité du bras (7) de suspension équipé d'une pièce (10) élastiquement déformable de liaison à la latte (2) et empêche ou limite au maximum tout rapprochement entre bras (7) et latte (2).

5. Support (1) de latte(s) (2) selon l'une des revendications 1 à 4,
**caractérisé en ce que** l'organe (13) de réglage de la dureté de la section (6) de suspension est un curseur avec une embase (14) pouvant coulisser le long d'au moins une latte (2), la pointe (15) du curseur se déplaçant à la surface du bras (7) de suspension.

6. Support (1) de latte(s) (2) selon la revendication 5,
**caractérisé en ce que** la surface du bras (7) de suspension délimite, sur au moins une partie de sa longueur, un chemin de guidage (16) pour la pointe (15) du curseur.

7. Support (1) de latte(s) (2) selon l'une des revendications 1 à 6,
**caractérisé en ce que** la section (5) de palier (5A) comporte au moins deux paliers (5A) servant, chacun, à la réception de l'extrémité d'une latte (2), lesdits paliers (5A) étant reliés à une section (4) de fixation commune par une section (6) de suspension élastique commune.

8. Surface d'appui à lattes (2) entre deux longerons (3), du type comprenant au moins deux supports (1) de latte(s) (2) positionnés en regard et solidarisés chacun à un longeron (3), chaque support de latte(s) comprenant au moins une section (4) de fixation à un longeron (3), une section (5) de palier (5A) servant à la réception de l'extrémité d'au moins une latte et, interposée entre lesdites sections (4, 5), une section (6) de suspension élastique réglable en dureté, l'organe de réglage de la dureté de la section (6) de suspension d'un support (1) de latte agissant simultanément sur la dureté d'une part, de la section (6) de suspension et d'autre part, de la ou des lattes (2) portées par ledit support,
**caractérisée en ce que** la section (6) de suspension se présente sous forme d'un bras (7) de suspension s'étendant sous la latte (2) à l'état inséré de la latte (2) dans ledit palier (5A), ce bras (7) de suspension, relié à l'une de ses extrémités, d'une part à la section (4) de fixation, d'autre part à la section (5) de palier, étant équipé à son extrémité opposée d'une pièce (10) élastiquement déformable de liaison à la ou aux lattes (2).
